# DEMANDE DE BREVET EUROPEEN

(11) **EP 2 703 563 A2**
(43) Date de publication de la demande: **05.03.2014**
(21) Numéro de dépôt: 13003804.5
(22) Date de dépôt: 31.07.2013
(51) Int. Cl.: E02B 3/10

(54) **Système de soutien, accrochage et décrochage pour barrières amovibles**

(30) Priorité: 01.08.2012 IT AO20120003 U; 09.06.2013 IT AO20130003 U
(71) Demandeur: EM Solutions Srl, 08100 Nuoro (IT)
(72) Inventeur: Capello, Piero, 10129 Torino (IT); Fosson, Roberto, 11029 Verrès (AO) (IT)

(57) **Abrégé**

SYSTEME D'APPUI, ACCROCHAGE ET DECROCHAGE DE BARRIÈRES AMOVIBLES pour la protection des passages, des accès et des digues de cours d'eaux concerne un système rapide et précis d'accrochage, décrochage et positionnement de cloisons amovibles et de leurs composants pour l'installation. Il sert à placer et déplacer rapidement et efficacement les barrières pour empêcher l'entrée d'eau des inondations dans les bâtiments, terrains et locaux souterrains et à augmenter la hauteur de protection des murs et des digues des cours d'eau. La demande décrit le mécanisme d'accrochage et de décrochage des barrières aux éléments de fixage, la forme et la fonction des éléments d'appui et de fixage, leur composition à rail et à élément coulissant et le système d'engagement des éléments coulissants aux rails pour la mise en oeuvre rapide des cloisons ainsi qu'un procédé de subdivision en taille des cloisons en panneaux plus petits afin de rendre la manipulation et le stockage plus facile. Le fonctionnement du mécanisme d'accrochage et de décrochage des cloisons aux éléments de fixage, la forme et le système de fixage au sol des piliers linçoirs, la forme et le fonctionnement des éléments pour empêcher le déplacement des joints d'étanchéité à la base des barrières ansi que le système pour empêcher le vol. Ceci peut être réalisée en adaptant les éléments et les dispositifs déjà présents sur le marché, assemblés et modifiés dans une façon nouvelle ou en utilisant des composants spécifiquement produits.

## Description

BREVET appelé : SYSTEME DE SOUTIEN, ACCROCHAGE ET DECROCHAGE DE BARRIERES AMOVIBLES POUR LA PROTECTION DES OUVERTURES, DES ACCES ET DES DIGUES DE COURS D'EAUX.

Cette invention étend la validité des modèles italiens d'utilité AO2012000003 AO2013000003, en propriété de la société EM SOLUTIONS SRL avec siège 44, Corso Garibaldi, 08100 Nuoro (NU), Italie, pour lesquels on demande la priorité, en les complétant avec des revendications supplémentaires.

### Domaine de la technique

Depuis beaucoup de temps on connaît l'utilisation des cloisons mobiles pour protéger les bâtiments des inondations.

Presque tous ces systèmes sont caractérisés par une prédisposition initiale des supports avec l'installation d'éléments fixes plus ou moins volumineux, par la possibilité d' insérer et d'enlever les cloisons plus ou moins facilement et rapidement en cas d'urgence, par l'utilisation de cloisons plus ou moins lourds, par des cycles de production plus ou moins complexes, par des produits plus ou moins chers. Le point critique de ce système est représenté par sa capacité de contraster de façon plus ou moins efficace le passage d'eau et cela dépend largement de leur qualité, de leur correct positionnement et de la correcte pression exercée sur les joints.

En tous cas, une barrière doit être étanche, amovible et doit avoir une structure capable de résister à la pression générée d'une hauteur d'eau égale à sa hauteur.

### Description de l' état de la technique

Les solutions sur le marché sont chers, lourds, encombrants et peu pratiques dans leur application en cas d'urgence.

Les plus simples barrières utilisés sont en bois ou en marbre, elles sont attachés aux supports avec de la maçonnerie provisoire ou du silicone. Ce type de cloison est installé à protection des entrées des maisons d'été tout au long de l'hiver et est retiré au début de la belle saison.

De temps en temps, pour protéger les accès, on utilise des cloisons en bois insérés dans des montants métalliques à "C" fixés au mur, parfois couplés avec des joints, qui n'empêchent pas l'eau de pénétrer à l'intérieur.

Il ya aussi des batardeaux métalliques complexes, avec des systèmes plus ou moins articulés pour le placement et l'enlèvement rapides, généralement très lourds et pas très maniables, avec metode de compression des joints inefficaces, qui ne garantissent pas une véritable fermeture étanche.

Il existe également des systèmes plus efficaces et compliqués, à charnières, pinces à ressort, des aimants et des fermetures articulées, mais caractérisés par des coûts de production élevés et de la complexité excessive dans l'installation et l'enlèvement.

Il y a enfin des cloisons munis de joints technologiquement avancés, " actifs " mais ceux-ci nécessitent de l'emploi de moyens extérieurs pour leur activation, tels que des capsules d'air comprimé ou de CO2, mais ceux-ci sont très chers et nécessitent des précautions particulières lors de la préparation initiale et pour l'entretien.

### Description des problèmes connus

Les barrières aujourd'hui sur le marché ont de différentes caractéristiques et présentent plusieurs problèmes ; voilà les principaux:
les éléments de prédisposition sont visibles, souvent trop invasifs et ne sont pas amovibles;
les procédures d'accrochage et de décrochage sont parfois trop longues et malaisées, ce qui rend les barrières impropres à une utilisation en cas d'urgence;
l'excès de poids et de dimensions des panneaux augmente les difficultés aussi pour la manutention que le stockage; l'écrasement imprimé aux joints n'est pas precis et la fermeture étanche est compromise;
l'absence d'un système de sécurité contre le vol et la manumission: les cloisons peuvent être désinstallés ou volés dans quelques instants; les systèmes les plus performants ont un coût élevé, on peut les obtenir seulement à travers une production artisanale et sur mesure.

Les produits en commerce présentent quelqu'un ou tous les problèmes ci-dessus énumérés, tout en admettant que tous les cloisons en commerce sont correctement dimensionnés pour résister de manière statique à la pression des eaux du projet.

### Description de l' invention

Le système de soutien, accrochage et décrochage de barrières amovibles pour la protection des ouvertures, des accès et des digues de cours d'eaux est une nouvelle méthode très rapide et pratique pour mettre en position des barrières anti-inondations en cas d'urgence pour obtenir des résultats sûrement plus efficaces, plus précis et plus complexes par rapport aux produits existants. L'invention consiste: en un nouveau système rapide de greffage des éléments de fixage aux oeuvres d'appui qui fonctionne selon l'idée du "rail - glissière", en un nouveau système de fixage des cloisons, dans une nouvelle subdivision des panneaux distribués en secteurs et niveaux , en un système de composition articulé dans le plan pour créer de nombreuses formes de protection en fonction de chaque application, en un système pour améliorer l'étanchéité des cloisons, en un système de prévention du vol et des manumissions qui assure la sécurité et le fonctionnement de l'invention.

### Fonctionnement de l'invention

Les cloisons amovibles présents sur le marché depuis beaucoup de temps ont étés réalisès en différents matériaux et avec de différentes techniques de production. Toutes les barrières ont un joint horizontal fixé au-dessous au contact avec le sol (figure 2(a)) et sont bien différentes dans le système de prédisposition, dans le mécanisme d'accrochage et de décrochage, dans la position des joints verticaux et dans le procédé d'écrasement des joints sur les soutients, dans les mesures pour prévenir le vol ou la manumission, en demandant ou non la surveillance en cours de fonctionnement.

Dans l'art «Système de soutien, accrochage et décrochage des batardeaux amovibles», la prédisposition de l'assemblage de chaque côté du cloison consiste dans le fixage solidaire à un mur ou à un pilier d'un rail en métal (figure 2(b)) sur lequel greffer ensuite l'élément de fixage (figure 2(c)) de la barrière. La taille réduite du rail rend peu encombrant et a un impact reduit du point de vue visuel. Le rail métallique est le seul élément du cloison qui est visible en permanence, même pendant les périodes de non-utilisation. Dans une forme de réalisation, le rail constitue à la fois le greffage de l'élément de fixage que le support de la barrière (figure 3(a)); dans ce cas un joint vertical y est fixé (figure 3(b)) et l'élément coulissant, qui est ensuite greffé, est composé seulement par l'élément de fixage (figure 3(c)). Dans une forme le rail (figure 3(d)) est seulement l'élément d'accrochage de l'élément coulissant (figure 3(e)) qui est constitué par l'élément de fixage (figure 3(f)) et par un autre élément d'appui (figure 3(g)), sur lequel est fixé le joint vertical (figure 3(h)).

Sur le rail, lorsque cela est nécessaire, est engagé un traîneau comprenant l'élément de fixage du cloison. Cette opération prend quelques secondes. L'insertion à traineau permet d'introduire l'élément de fixage uniquement si nécessaire, réduisant ainsi l'encombrement du dispositif uniquement au rail pendant les longues périodes de non-utilisation et permet de faire varier en hauteur la position de l'élément de fixage, en modifiant si nécessaire la hauteur de pose de la barrière de séparation et la compression initiale du joint fixé à la base de celui-ci (figure 2(a)).

Dans un autre mode de réalisation, on applique au mur ou au pilier un ou plusieurs éléments coulissants où est greffé l'élément de fixage réalisé en forme de rail.

Dans un mode de réalisation l'élément de fixage est en acier (Fig.4) silhouetté avec de creux (figure 4(a)), dont la forme particulière permet l'enclechement aux broches du cloison, avec des trous (figure 4(b)) qui consentent le vissage d'un élément d'appui avec joint, si cette fonction n'a pas été déchargée sur le, et un ou plusieurs éléments coulissants exécutés, dans une forme, avec des vis et des écrous qui constituent l'élément coulissant pour l'insertion dans le rail. La forme précise des creux permet de déterminer au laboratoire la position en hauteur et en profondeur du cloison. Cette position peut varier en fonction des caractéristiques dimensionnelles et structurelles des joints d'étanches. La forme particulière des creux permet de choisir, au moment de la production des éléments en laboratoire, la pression de fonctionnement du joint horizontal et des deux joints verticaux. Cette précise détermination est essentielle pour atteindre une efficacité maximale en termes de étancheité. Chaque élément de fixage peut recevoir plusieurs paires de creux (figure 5) pour permettre l'attelage à plusieurs panneaux superposés: dans ce cas, la position et la forme des creux déterminent l'emplacement exact de chaque panneau par rapport au support vertical, au sol et aux autres panneaux.

Un cloison de grandes dimensions peut être divisé en des secteurs verticaux (figure 6). Chaque secteur nécessite pour chaque côté d'un élément de support engagé sur un rail. Dans un mode de réalisation la barrière peut être fixé sur un rail fixé à un mur et à un rail assuré sur un pilier; dans un autre mode de réalisation le cloison peut s'appuyer aux rails fixés sur deux parois, dans une autre forme aux rail fixés sur deux piliers. Les rails positionnés entre deux secteurs contigus sont fixés à un petit pilier (Fig. 8(a)) fixé au sol avec une tige filetée (figure 8(b)) boulonné sur une douille en acier (figure 8(c)) correctement mis en place; la rotation du pilier autour de l'axe vertical est contrastée par une ou plusieurs broches (figure 8(d)) en position excentrée fixées à sa plaque de base (figure 8(e)) encastrées au sol ou à une plaque (Fig. 8(f)). Dans un autre mode de réalisation l'utilisation des secteurs et des piliers permettent d'articuler l'agencement planimétrique du cloison en plusieurs longueurs et formes (figure7).

Dans un mode de réalisation chaque secteur peut être réparti en un ou plusieurs panneaux divisés en rangées horizontales (figure 9).

Dans une forme de réalisation, une barrière se composant d'un seul secteur peut être divisée en plusieurs panneaux répartis sur plusieurs rangées horizontales; dans un autre mode de réalisation le cloison peut être divisé en plusieurs panneaux articulés dans plusieurs secteurs et plusieurs rangées.

Dans un mode de réalisation une barrière est constituée d'un seul secteur et/ou une seule rangée (figure 1).

Dans le cloison composé de plusieurs panneaux chaque panneau est accroché à l'élément de fixage latéral indépendamment des autres panneaux. En cas d'effondrement d'un panneau, les autres panneaux conservent la stabilité. Chaque panneau est déformé par rapport à la poussée qu'il reçoit et écrase les joints de manière précise et indépendante.

Dans un mode de réalisation il système d'accrochage et de décrochage de la barrière est constitué par deux paires de broches situées sur les faces latérales de chaque panneau, pour un total de quatre broches. Sur chaque côté les deux broches sont alignées dans le sens vertical: la broche au fond (figure 10(a)) est fixe et son axe est parallèle au sol; la broche en haut (figure 10(b)) est mobile et est déplacée en vertical par le mouvement ou par la rotation d'un levier (figure 10(c)), en maintenant son axe parallèle au sol. Au total, sur chaque panneau, il ya deux leviers, un pour chaque côté du panneau, et chacun détermine le déplacement d'une broche. Dans une position des leviers (figure 11(a)), les broches supérieures sont situées au fond (figure 11(b)) et le cloison peut être facilement positionné par l'insertion des quatre broches dans les correspondants creux des éléments de fixage (figure 11(c)). Si on déplace les leviers dans une autre position (figure 12(a)), les broches supérieures bougent vers le haut (figure 12(b)) et s'encastrent dans les creux des éléments de fixage (figure 12(c)) en bloquant le cloison en position d'utilisation et en déterminant la correcte compression des joints d'étanchéité. En remettant les leviers dans leur position initiale, les broches supérieures sont abaissées et le cloison peut être facilement retirée (figure 11).

Dans un autre mode de réalisation, l'accrochement de la barrière est obtenu par le déplacement opposé, par rapport à celui qu'on vient de décrire, des broches supérieures qui en se baissant bloquent le cloison et en se soulevant le libèrent.

Dans une forme de réalisation le mécanisme d'accrochage et de décrochage est situé dans l'élément de fixage et le creux se trouve sur le panneau de la barrière. En mettant en marche un levier installé sur l'élément de fixage les broches se déplacent en libérant le cloison.

Dans une forme de réalisation deux plaques en acier, (figure 13(c)) fixées avec des trous ovales et des rivets, pour permettre de petis mouvements verticaux, qui se trouvent une sur chaque côté de base de la barrière sur la face au contact avec l'eau, empêchent le déplacement horizontal du joint de base (Fig. 13(a)) en direction de la poussée de l'eau, provoqué par la pression exércée par la partie inférieure du joint vertical (figure 13(b)) au moment de l'écrasement reçu à l'accrochage de la barrière. Dans un autre mode de réalisation, les deux plaques sont remplacées par un seul élément mobile ou fixe, qui a la même largeur du cloison et est mis à protection de tout le joint de base.

Le système de prévention du vol et de la manumission des cloisons consiste d'une plaque (figure 14(a)) charniérée sur le pivot supérieur (figure 14(b)) et libre de lui tourner autour et présente à l'extrémité un trou (Fig. 14(c)). Lorsque le pivot est soulevé en position de fermeture, la rotation de la plaque amène le trou en correspondance avec un autre trou réalisé dans l'élément de fixage (figure 4(c)). Dans les deux trous alignés est possible d'introduire un cadenas qui empêche le déplacement de la plaque, par conséquent le baissement du pivot, le mouvement du levier et le vol ou la manumission de la barrière.

Le système d'accrochage et le décrochage avec des broches fixes et meubles et la structure à creux des éléments de fixage constitue l'invention décrite dans le modèle d'utilité italien AO2012000003 dont on revendique la priorité.

L'utilisation de rails et d'éléments coulissants pour le positionnement rapide des éléments de fixage des cloisons constitue l'invention décrite dans le modèle d'utilité national AO2013000003 dont on revendique la priorité.

## Revendications

1. Revendication 1: SYSTÈME D'APPUI, ACCROCHAGE ET DECROCHAGE DE BARRIÈRES AMOVIBLES pour la protection des passages, des accès et des digues de cours d'eaux (état de la technique), **caractérisé par** des rails ou des éléments coulissants d'appui de la barrière à monter sur un mur ou un petit pilier, **caractérisé par** des éléments de fixage de forme spéciale montés sur les éléments coulissants ou sur les rails présentant des creux de logement pour des broches d'accrochement des cloisons, **caractérisé par** des mécanismes d'accrochage et de décrochage des cloisons composés par des broches fixes et des broches movibles qui sont déplacés au moyen de leviers, **caractérisé par** la subdivision des cloisons en panneaux de dimension inférieure, articulés en longueur dans plusieurs secteurs et en hauteur en plusieurs rangées superposées, **caractérisé par** des piliers linçoirs vissés au sol, avec une seule barre filetée et maintenus en position par une ou plusieurs broches, **caractérisé par** des éléments de protection placés à la base de la barrière pour prévenir le déplacement du joint d'étanchéité horizontal pendant la phase de l'installation et **caractérisé par** un système de sécurité pour empêcher le vol et l'manumission des cloisons.

2. UN SYSTÈME D'APPUI, ACCROCHAGE ET DECROCHAGE DE BARRIÈRES AMOVIBLES pour la protection des passages, des accès et des digues de cours d'eaux (état de la technique) comme revendiqué dans la revendication 1, caractérisé, dans un mode de réalisation, par des éléments de fixage greffés comme des éléments coulissants aux rails d'appui fixés au mur de l'accès à proteger ou aux piliers linçoirs, dans une autre forme de réalisation, **caractérisé par** des éléments de fixage engagés comme rails aux éléments coulissants comprénant les éléments d'appui fixés au paroi de l'ouverture à proteger ou aux piliers linçoirs en réduisant ainsi à un simple élément de petite s dimensions (rail ou élément coulissant) la prédisposition au montage de la barrière et permettant le positionnement du système de support du cloison dans les quelques instants nécessaires pour engager l'élément coulissant dans le rail.

3. UN SYSTÈME D'APPUI, ACCROCHAGE ET DECROCHAGE DE BARRIÈRES AMOVIBLES pour la protection des passages, des accès et des digues de cours d'eaux (état de la technique) comme revendiqué dans la revendication 1, caractérisé, dans une forme de réalisation, par des éléments de fixage engagés comme éléments coulissants aux rails d'appui fixés à un mur ou à una grande muraille à defense des berges d'un canal dont on veut augmenter la protection, où sont fixés les piliers auxquels il faut assurer les cloisons et madriers à appuyer sur le dessus du mur ou du parapet le long du canal. Dans un autre mode de réalisation, **caractérisé par** des éléments coulissants qui constituent des éléments du support fixés à un mur ou à une grande muraille et par des rails formant le système de fixage des cloisons qui s'enclenchent sur les éléments coulissants.

4. UN SYSTÈME D'APPUI, ACCROCHAGE ET DECROCHAGE DE BARRIÈRES AMOVIBLES pour la protection des passages, des accès et des digues de cours d'eaux (état de la technique) comme revendiqué dans la revendication 1, qui, dans une forme de réalisation, est articulé avec des piliers et des éléments de fixage qui constituent un système d'équipement de la protection, **caractérisé par** la subdivision des cloisons en hauteur dans plusieurs panneaux superposés et dans la largeur en plusieurs secteurs constitués de panneaux adjacents entrecoupées par des piliers linçoirs, réduisant ainsi le poids et la taille de chaque élément, ce qui permet la pose et l'enlèvement de la barrière même aux personnes ayant des capacités physiques limitées et la réduction de l'espace nécessaire pour le stockage.

5. UN SYSTÈME D'APPUI, ACCROCHAGE ET DECROCHAGE DE BARRIÈRES AMOVIBLES pour la protection des passages, des accès et des digues de cours d'eaux (état de la technique) comme revendiqué dans la revendication 1, caractérisé, dans une forme de réalisation, par l'élément de fixage des cloisons à une paroi ou à un pilier, constitué d'une plaque en acier modelée avec des creux adaptés à insérer les broches de fixage des cloisons et à déterminer avec précision la position d'exercice en hauteur et en profondeur, ce qui permet le montage d'un seul panneau ou de plusieurs panneaux superposés, en déterminant, grâce à la forme précise des creux, le correcte écrasement de chaque joint par rapport à ses caractéristiques spécifiques.

6. UN SYSTÈME D'APPUI, ACCROCHAGE ET DECROCHAGE DE BARRIÈRES AMOVIBLES pour la protection des passages, des accès et des digues de cours d'eaux (état de la technique) comme revendiqué dans la revendication 1, caractérisé, dans une forme de réalisation, par le mécanisme d'accrochage et de décrochage de la barrière aux éléments de fixage constitué aux côtés de chaque panneau par deux broches horizontales fixes et par deux broches horizontales mobiles (au total quatre broches dans chaque cloison) mouvementés par deux leviers qui dans une position permettent l'insertion des broches de la barrière ou d'un de ses panneaux dans les creux réalisés dans les attaches, dans une autre position ils déplacent les broches meubles en les insérant solidement aux creux et forçant le cloison à la correcte position spatiale d'exercice par rapport au sol, au panneau au-dessous ou aux supports au mur ou au pilier et où le mouvement des leviers détermine en quelques secondes l'accrochage et le décrochage des barrières aux supports, l'emplacement exact des barrières et l'écrasement précis de toutes les joints, en provoquant à l'instant la mise en place et le démontage immédiat de la protection, ce qui est essentiel en cas d'urgence.

7. UN SYSTÈME D'APPUI, ACCROCHAGE ET DECROCHAGE DE BARRIÈRES AMOVIBLES pour la protection des passages, des accès et des digues de cours d'eaux (état de la technique) comme revendiqué dans la revendication 1, caractérisé, dans une forme de réalisation, par une plaque perforée articulée sur la broche mobile du cloison où la rotation de la plaque autour de la broche dans la position de fermeture aligne son trou d'un trou spécialement conçu sur l'élément de fixage, en permettant l'insertion d'un cadenas ou d'un autre système de sécurité qui empêche ainsi le déplacement de la broche et le mécanisme de décrochage, en bloquant le cloison dans la position de fonctionnement et en empêchant le vol et la manumission.

8. UN SYSTÈME D'APPUI, ACCROCHAGE ET DECROCHAGE DE BARRIÈRES AMOVIBLES pour la protection des passages, des accès et des digues de cours d'eaux (état de la technique) comme revendiqué dans la revendication 1, caractérisé, dans une forme de réalisation, par des plaques mobiles placées à la base de la barrière, sur la face au contact avec l'eau, sur les deux côtés en correspondance avec les supports et fixées avec des trous ovales à des rivets qui permettent le coulissement vers le haut et vers le bas, à protection du joint d'étanchéité inférieur pour en contraster le déplacement déterminé par le joint d'étanchéité vertical lorsqu'il est comprimé par le positionnement du cloison.

9. UN SYSTÈME D'APPUI, ACCROCHAGE ET DECROCHAGE DE BARRIÈRES AMOVIBLES pour la protection des passages, des accès et des digues de cours d'eaux (état de la technique) comme revendiqué dans la revendication 1, caractérisé, dans une forme de réalisation comprenant des piliers linçoirs (état de la technique), **caractérisés par** le positionnement pendant le fonctionnement obtenu en vissant une tige filetée dans une douille fondée sur le sol ou fixée sur une plaque, qui présente des trous pour le logement des broches fixées à la base du petit pilier et par un écrou de fin de la course soudé à la barre filetée qui oblige le pilier au sol en déterminant la correcte pression sur le joint d'étanchéité fixé sous la plaque, et par des broches insérées dans les trous de la plaque au sol ou dans des douilles appropriées qui empêchent la rotation du pilier en le forçant à l'exacte position de fonctionnement.
